# EUROPÄISCHE PATENTSCHRIFT

(11) **EP 0 316 575 B1**
(45) Veröffentlichungstag und Bekanntmachung des Hinweises auf die Patenterteilung: **21.08.1991**
(21) Anmeldenummer: 88116962.7
(22) Anmeldetag: 12.10.1988
(51) Int. Cl.: D03D 39/18

(54) **Einrichtung zum Nachstellen des Schneidlinealabstandes der Schneideinrichtung bei Webstühlen für Doppelgewebe**
Device to readjust the height of the cutting wire of a cutting mechanism in double plush looms
Dispositif pour régler la hauteur du fer coupant dans un mécanisme de coupage d'un métier à tisser double pièce

(30) Priorität: 12.10.1987 BE 8701167
(43) Veröffentlichungstag der Anmeldung: 24.05.1989
(73) Patentinhaber: N.V. Michel Van de Wiele, B-8510 Kortrijk (Marke) (BE)
(72) Erfinder: Bostyn, Roger, B-8510 Kortrijk-Marke (BE)
(74) Vertreter: Prechtel, Jörg, Dipl.-Phys. Dr.

(56) Entgegenhaltungen:
- FR-A- 2 493 355
- FR-A- 2 562 566

## Beschreibung

Die vorliegende Erfindung betrifft die Schneideinrichtung, die beim Herstellen von Doppelgeweben die die Faserdecke von Samt oder Plüsch bildenden Polfäden durchschneidet und dabei die beiden Grundgewebe trennt. Insbesondere betrifft die vorliegende Erfindung die Bestandteile einer solchen Schneideinrichtung, die den Abstand zwischen dem oberen und unteren Schneidlineal und die vertikale Lage des Messers bezüglich der beiden Schneidlineale bestimmen. Siehe zum Beispiel FR-A-2562566 und FR-A-2493355.

Beim Herstellen von Doppelgeweben wird die Höhe der Fasserdecke (= Polhöhe) des hergestellten Gewebes von mehreren Hilfsgrößen festgelegt, von denen die folgenden am wichtigsten sind: das Verhältnis der Zuführgettfäden wirkende Spannung und die Einstellung des Schneidlinealabstandes der Schneideinrichtung, das heißt, die Größe der Öffnung zwischen dem unteren und oberen Schneidlineal, durch die hindurch das unaufgetrennte Doppelgewebe zum Messer geführt wird. Falls die Einstellung jener Größe mit anderen Hilfsgrößen nicht übereinstimmt, die mit die Höhe der Faserdecke, die sog. Polhöhe, bestimmen, ist das hergestellte Gewebe von minderer Qualität.

Andererseits ist die Gleichheit der Polhöhen der aufgetrennten Gewebe neben anderen Hilfsgrößen durch die Positionierung des oberen bzw. unteren Schneidlineals in bezug auf die feste Schneidplatte vorgegeben. Das obere und untere Schneidlineal muß derart angeordnet sein, daß die Linie, die bei der Bewegung des Schneidwagens vom Eingriffspunkt des Messers verfolgt wird, gerade in der Mitte zwischen, also gleichweit zu den beiden Schneidlinealen liegt. Wenn diese Forderung nicht erfüllt ist, kann die Polhöhe jedes der beiden sich ergebenden Faserdeckengewebe unterschiedlich sein und/oder über die Breite der fertigen Faserdekkengewebe variieren.

Bis heute wurde das untere und obere Schneidlineal von Hand mit Stellschrauben und Einstellmuttern in die richtige Lage gebracht. Jene Einstellung kann einzeln nach einer Probier- und Fehlermethode vorgenommen werden, bei der die Einstellung selbst einzeln nach einigen gewebten Metern und die Polhöhe der beiden erhaltenen Faserdeckengewebe an zahlreichen zu vermessenden Stellen kontrolliert und bei einer Ungleichheit jener Polhöhe die Einstellung der beiden Schneidlineale angepaßt werden kann. Diese Handlungen mußten einige Male wiederholt werden, ehe die richtige Einstellung erhalten wurde. Hierfür wurde nicht nur eine erhebliche Zeit zum Einstellen benötigt, sondern ergab zugleich mehrere Meter Faserdeckengewebe von zweiter Qualität.

Die vorliegende Erfindung hat zum Ziel, die Schneideinrichtung von Webstühlen für Doppelgewebe zu verbessern, damit die Einstellung der beiden Schneidlineale schnell und richtig vor sich gehen kann.

Die Schneideinrichtung gemäß der Erfindung ist einerseits dadurch gekennzeichnet, daß sie mit einem oder mehreren elektronischen Positionsfühlern versehen ist, die ein Signal ausgeben, das mit der Position des oberen und unteren Schneidlineals im Hinblick auf das Messer in Beziehung steht.

Die Schneideinrichtung gemäß der Erfindung ist andererseits dadurch gekennzeichnet, daß an jedem Schneidlineal eine oder mehrere durch einen Elektromotor angetriebene Einstellspindeln angreifen.

Weiterhin ist die Schneideinrichtung gemäß der Erfindung mit einem Prozessor versehen, an dem zur Datenwiedergabe ein Bildschirm und zur Dateneingabe eine Tastatur angeschlossen sind, und der die Meßdaten der elektronischen Positionsfühler empfängt und auf Grund der über die Tastatur eingebrachten Daten der Sollposition der Schneidlineale und auf Grund der Meßdaten die Elektromotoren der Einstellspindeln steuert, damit die erwünschte Position der Schneidlineale eingestellt wird.

Weitere Besonderheiten der Schneideinrichtung gemäß der Erfindung ergeben sich aus der folgenden Beschreibung einer bevorzugten Ausführungsform der Schneideinrichtung, ohne eine Einschränkung darzustellen. Diese Beschreibung nimmt auf die beigefügten Figuren bezug:
Figur 1 ist eine Seitenansicht der beiden Schneidlineale mit einer schematischen Wiedergabe des Rietes und des Doppelgewebes.
Figur 2 ist eine Rückansicht auf ein Außenende der beiden Schneidlineale.
Die Figuren 3a und 3b sind schematische Schnitte durch die Positionsfühler, die bezüglich des Messermaßes in der Ruhelage (Figur 3a) und in der Meßlage (Figur 3b) gezeigt sind.
Figur 4 ist eine schematische Wiedergabe des Prozessors und der Schneideinrichtung gemäß der Erfindung.

Beim Herstellen von Doppelgeweben werden die Polkettfäden und Kettfäden 1 (Figur 1) in der Höhe des das Gewebe bildenden Randes, der symbolisch durch das Riet 2 in der Anschlagstellung wiedergegeben ist, zu einem unzertrennten Doppelgewebe 3 verarbeitet, das aus zwei parallelen Grundgeweben besteht, die unter sich durch die Faserdecken bildende Polkettfäden verbunden sind. Die Schneideinrichtung des Webstuhles für Doppelgewebe zerschneidet die die Faserdecken bildenden Polkettfäden und trennt somit die beiden Grundgewebe, damit zwei Faserdeckengewebe 9 erhalten werden, die über Umleitrollen 10 abgeführt werden. Eine derartige Schneideinrichtung besteht in jedem Fall aus der Schneidplatte 8, auf der sich ein Schneidwagen 7, der ein Messer 6 trägt, hin- und herbewegt. Gegenüber der Schneidplatte 8 sind zwei parallel zueinander angeordnete Schneidlineale, nämlich das obere und untere Schneidlineal 4 bzw. 5 vorgesehen. Zwischen den beiden Schneidlinealen 4 und 5 befindet sich eine Öffnung, der sog. "Biß". Die Schneidlineale 4 und 5 haben die Aufgabe, das unzertrennte Doppelgewebe dem Messer zuzuleiten. Um zwei Faserdeckengewebe 9 mit derselben konstanten Deckenhöhe zu erhalten, werden die Schneidlineale 4 und 5 derart eingestellt, daß ihr Zwischenraum mit der gewünschten Faserdeckenhöhe übereinstimmt, und daß sie parallel im selben Abstand zu der Bahn des sich bewegenden Messerangriffspunktes liegen.

Bei der Schneideinrichtung gemäß der Erfindung ist das obere und untere Schneidlineal 4 und 5 einerseits mit elektronischen Positionsfühlern 11 und 12 und andererseits mit von Elektromotoren 15 angetriebenen Einstellspindeln 13 und 14 versehen (Figuren 1 und 2). Die Positionsfühler 11 und 12 und die Elektromotoren 15 der Einstellspindeln 13 und 14 sind unter sich über einen Prozessor gekoppelt (Figur 4).

Die Positionsfühler 11 und 12 geben Signale aus, die in Beziehung zu der Position jedes der Schneidlineale 4 und 5 in bezug auf das Messer stehen. Bei der in den Figuren 1 und 2 angegebenen Ausführungsform sind die Positionsfühler 11 zwischen den Außenenden jedes Schneidlineals 4 und 5 angeordnet; beispielsweise ist ihr Kern an dem unteren Schneidlineal 5 und ihr Gehäuse an dem oberen Schneidlineal 4 befestigt. Diese Positionsfühler 11 geben folglich ein Signal aus, das zu der Position der beiden Schneidlineale 4 und 5 zueinander oder zu der freien Öffnung ("Biß˝) in Beziehung steht. Der Positionsfühler 12 ist mit seinem Gehäuse 16 gegen ein Außenende beispielsweise des oberen Schneidlineals 4 befestigt. Der bewegbare Kern jenes Positionsfühlers (Figur 3) kann zwei Stellungen einnehmen: eine Ruhelage (Figur 3a) und eine Meßlage (Figur 3b). Der bewegbare Kern 17 wird unter Federwirkung in seiner Ruhelage gehalten und unter der gleichzeitigen Wirkung eines Elektromagneten in seine Meßlage gegen die Oberseite des vorübergehend stillstehenden Messers 6 gedrückt. Der Positionsfühler 12 gibt somit ein Signal aus, das in Beziehung zu der Position des oberen Schneidlineals in bezug auf das Messer 6 steht.

Die Arbeitsweise der Positionsfühler 11 und 12 beruht vorzugsweise auf der Transformatorwirkung, wobei der Primärwicklung über einen Modulator ein sinusförmiges Signal aufgeprägt und die Kopplung zu den beiden Sekundärwicklungen durch die Lage eines verstellbaren Kernes bestimmt wird. Über einen Verstärker und einen Modulator wird in Abhängigkeit von der Lage eines verschiebbaren Kernes ein lineares Ausgangssignal erhalten.

Die Einstellspindeln 14 wirken mit einem fest mit den Außenenden des unteren Schneidlineals verbundenen Schraubdraht zusammen und stützen sich durch ein Lager 19 gegen die Außenenden des oberen Schneidlineals 4 ab. Die Einstellspindeln 14 regeln somit die Größe des Abstandes zwischen den Schneidlinealen, und die Einstellspindeln 13 wirken mit einem fest am Rahmen 18 des Webstuhles angebundenen Schraubdraht zusammen und stützen sich über ein axiales Lager 19 gegen die Außenenden des oberen Schneidlineals 4 ab. Die Einstellspindeln 13 stellen somit die Position des Zwischenraumes in bezug auf das Messer 6 ein. Jede Einstellspindel wird von einem Elektromotor 15 angetrieben, der von einem Prozessor aus gesteuert wird.

In der Figur 4 sind die Positionsfühler 11 am Außenende der beiden Schneidlineale 4 und 5, der Positionsfühler 12, der nur an einem Außenende der Schneidlineale 4 und 5 vorgesehen ist, und die Elektromotoren 15 des jeweiligen Einstellspindelpaares 13 bzw. 14 wiedergegeben. Die Meßsignale der Positionsfühler 11, 12 werden in einer Zwischeneinheit (Schnittstelle) 20 mit einem Filter 21, einem Multiplexer 22 und einem Analog/Digital-Wandler 23 in ein digitales Signal umgewandelt, das einem Prozessor 24 zugeleitet wird, an dem eine Tastatur und ein Bildschirm 25 angeschlossen sind. Der Prozessor 24 treibt über einen Puffer 26 die Elektromotoren 15 an und führt zugleich den Kern 17 des Positionsfühlers 12 aus seiner Ruhelage in seine Meßlage. Auf Grund der über die Tastatur eingebrachten Daten über die Sollposition und Größe des Schneidlinealabstandes und der von den Positionsfühlern 11 und 12 empfangenen Meßdaten über die Lage und Größe des Schneidlinealabstandes stellt der Prozessor die Elektromotoren 15 ein. Dabei kann es notwendig sein, daß die Einstellspindeln 13, die diesen Abstand bezüglich des Messers 6 und somit des Rahmens in die richtige Lage bringen, mit einer zusätzlichen Meßeinrichtung zu versehen sind, die die Daten über die Lage des Schneidlinealabstandes bezüglich des Rahmens angibt, da das Messer 6 wegen der federnden Anordnung des Schneidwagens 7 keinen absoluten Bezugspunkt darstellt. Jene Daten können dann wie in Figur 4 dem Prozessor 24 zugeführt werden.

Es ist einleuchtend, daß die beiden Schneidlineale 4 und 5 mit zwei eigenen Einstellspindeln versehen sein können, die sich in bezug auf den Rahmen einstellen und dann gegenseitig unabhängig voneinander in bezug auf den Rahmen eingestellt werden können, und daß die Lage der Außenenden der Schneidlineale 4 und 5 bezüglich des Rahmens durch eigene Positionsfühler kontrolliert werden kann, damit in einer bekannten Position des Messers bezüglich des Rahmens der Prozessor die Elektromotoren der Einstellspindeln steuern kann. Eine weniger ausgearbeitete Ausführungsform der Erfindung verfügt nicht über die gesteuerten Elektromotoren an den Einstellspindeln und verlangt auf Grund einer ununterbrochenen Messung der Größe und Lage des Schneidlinealabstandes, der mit der Einrichtung gemäß der Erfindung erhalten wird, eine Handeinstellung der Schneidlineale 4 und 5.

Die Einrichtung gemäß der Erfindung ermöglicht, die Lage und Größe des Schneidlinealabstandes ständig, auch während des Webens zu kontrollieren. Bei der Umschaltung des Webstuhles kann der Schneidlinealabstand einfach und schnell angepaßt und eingestellt werden.

## Patentansprüche

1. Schneideinrichtung zum Trennen der beiden Grundgewebe beim Herstellen von Doppelgeweben, die aus einer festen Schneidplatte (8), auf der sich ein Schneidwagen (7) mit einem Messer (6) hin- und herbewegt, aus einem oberen Schneidlineal (4) und aus einem unteren Schneidlineal (5) besteht, die beide bezüglich der festen Schneidplatte (8) höhenverstellbar angeordnet sind, und die eine obere bzw. untere Führung für das ungeschnittene Doppelgewebe (3) darstellen, **dadurch gekennzeichnet**, daß die Schneideinrichtung mit einem oder mehreren elektronischen Positionsfühlern versehen ist, die in Beziehung zu der Lage des oberen bzw. unteren Schneidlineals (4, 5) zum Messer ein Signal ausgeben.

2. Schneideinrichtung gemäß Anspruch 1, **dadurch gekennzeichnet**, daß die elektronischen Positionsfühler (11, 12) zwischen den Außenenden der Schneidlineale und festen Bezugspunkten am Webstuhl angeordnet sind.

3. Schneideinrichtung gemäß Anspruch 1, **dadurch gekennzeichnet**, daß die elektronischen Positionsfühler (11, 12) einerseits zwischen dem oberen oder unteren Schneidlineal und den festen Bezugspunkten am Webstuhl und andererseits wechselseitig zwischen den beiden Schneidlinealen angeordnet sind.

4. Schneideinrichtung gemäß Anspruch 3, **dadurch gekennzeichnet**, daß die festen Bezugspunkte die Oberseite bzw. die Unterseite des Messers (6) sind.

5. Schneideinrichtung gemäß Anspruch 1, wobei die Schneidlineale (4, 5) durch Führungshilfsmittel auf- und abbewegbar angeordnet sind, **dadurch gekennzeichnet**, an jedem Schneidlineal (4, 5) eine oder mehrere von einem Elektromotor (15) angetriebene Einstellspindeln (13, 14) angreifen.

6. Schneideinrichtung gemäß Anspruch 5, **dadurch gekennzeichnet**, daß die Einstellspindeln (13, 14) in einen Schraubdraht eingreifen, der fest mit dem Rahmen (18) des Webstuhles verbunden ist, und mit einem axialen Lager (19) an den Außenenden der Schneidlineale (4, 5) zusammenwirken.

7. Schneideinrichtung gemäß Anspruch 5, **dadurch gekennzeichnet**, daß die Einstellspindeln (13, 14) an den Außenenden der Schneidlineale (4, 5) in einen Schraubdraht eingreifen und mit einem axialen Lager (19) zusammenwirken, das fest mit dem Rahmen (18) des Webstuhles verbunden ist.

8. Schneideinrichtung gemäß Anspruch 5, **dadurch gekennzeichnet**, daß eine erste Gruppe Einstellspindeln (14) sich am oberen Schneidlineal (4) oder unteren Schneidlineal (5) abstützt und mit einem Schraubdraht zusammenwirkt, der am unteren Schneidlineal (5) buw. oberen Schneidlineal (4) vorgesehen ist, und daß eine zweite Gruppe Einstellspindeln (13) sich auf fest mit dem Rahmen (18) des Webstuhles verbundenen Bestandteilen oder am oberen Schneidlineal (4) oder am unteren Schneidlineal (5) abstützt und mit einem Schraubdraht zusammenwirkt, der an den Außenenden des oberen Schneidlineals (4) oder unteren Schneidlineals (5) oder an fest mit dem Rahmen (18) des Webstuhles verbundenen Bestandteilen vorgesehen ist.

9. Schneideinrichtung gemäß einem der vorhergehenden Ansprüche, **versehen** mit einem Prozessor (24), an dem Hilfsmittel (25) zur Ein- und Wiedergabe von Daten angeschlossen sind, und der Meßdaten der elektronischen Positionsfühler empfängt und auf Grund der an den Eingabe-Hilfsmitteln eingegebenen Daten über die Sollposition der Schneidlineale und der Meßdaten die Elektromotoren der Einstellspindeln steuert, damit die gewünschte Position der Schneidlineale erreicht wird.

10. Webstuhl für Doppelgewebe, versehen mit einer Schneideinrichtung gemäß einem oder mehreren der vorhergehenden Ansprüche.

## Claims

1. Cutting device to split a face-to-face woven fabric consisting of a fixed cutting bank (8), over which a knife carriage (7) provided with a knife blade (6) moves to and fro, and of a top cutting rail (4) and a bottom cutting rail (5), both of which are arranged for vertical adjustment in relation to the fixed cutting bank (8), and which form top and bottom guides for the unsplit face-to-face fabric (3), characterized in that the cutting device is provided with one or more electronic displacement transducers which produces a signal proportional to the position of the top and bottom cutting rails (4, 5) respectively in relation to the knife blade.

2. Cutting device according to claim 1, characterized in that the electronic displacement transducer (11, 12) is disposed between the ends of the cutting rails and fixed reference points on the loom.

3. Cutting device according to claim 1, characterized in that the electronic displacement transducer (11, 12) is disposed, on the one hand, between the top or bottom cutting rail and fixed reference points on the loom and, on the other hand, between the two cutting rails.

4. Cutting device according to claim 3, characterized in that the fixed reference points are the upper side or the underside of the knife blade (6).

5. Cutting device according to claim 1, in which the cutting rails (4, 5) are arranged so as to be movable up and down by auxiliary guide means, characterized in that one or more adjusting spindles (13, 14), driven by an electric motor (15), acts on each of the cutting rails (4, 5).

6. Cutting device according to claim 5, characterized in that the adjusting spindles (13, 14) engage with a screw thread, fastened to the frame (18) of the loom, and cooperate with an exial bearing (19) in the ends of one of the cutting rails (4, 5).

7. Cutting device according to claim 5, characterized in that the adjusting spindles (13, 14) engage in a screw thread in an end of the cutting rails (4, 5) and cooperate with an axial bearing (19) fastened to the frame (18) of the loom.

8. Cutting device according to claim 5, characterized in that a first group of adjusting spindles (14) bears against the top cutting rail (4) or bottom cutting rail (5) and cooperates with a screw thread provided respectively in the bottom cutting rail (5) or top bottom rail (4), and in that a second group of adjusting spindles (13) bears against components fastened to the frame (18) of the loom, or on the top cutting rail (4) or on the bottom cutting rail (5) and cooperates with a screw thread which is provided in the ends of the top cutting rails (4) or bottom cutting rail (5) or on components fastened to the frame (18) of the loom.

9. Cutting device according to one of the preceding claims, provided with a processor unit (24), to which means (25) for inputting and displaying data are connected, and which receives measurement data form the electronic displacement transducers and controls the electric motors of the adjusting spindles on the basis of the data input by the means regarding a desired position of the cutting rails and on the basis of the measurement data, so that the desired positon of the cutting rails is obtained.

10. Loom for face-to-face fabrics, provided with a cutting device according to one or more of the preceding claims.

## Revendications

1. Dispositif de coupe pour séparer un tissu tissé en double pièces en deux pièces séparées, ce dispositif comprenant un banc de coupe fixe (8) qui porte un chariot de coupe (7) faisant un mouvement de va-et-vient et qui doté d'un couteau (6), une règle du haut (4) et une règle d'en bas (5), qui sont agencées toutes deux de manière à pouvoir se déplacer en hauteur vis-à-vis du banc de coupe fixe (8) et présentent un guidage du haut, respectivement d'en bas du tissu double-pièce non coupé, le dispositif étant caractérisé en ce qu'il est prévu un ou plusieurs détecteurs de position électroniques qui produisent un signal en fonction de la position de la règle supérieure, respectivement inférieure (4, 5) vis-à-vis du couteau.

2. Dispositif de coupe selon la revendication 1, caractérisé en ce que les détecteurs de position électroniques (11, 12) sont attachés entre les extrémités externes des règles et les points de référence fixes du métier à tisser.

3. Dispositif de coupe selon la revendication 1, caractérisé en ce que les détecteurs de position électroniques (11, 12) sont attachés, d'une part, entre la règle supérieure ou inférieure et les points de référence fixes du métier et, d'autre part, mutuellement entre les deux règles.

4. Dispositif selon la revendication 3, caractérisé en ce que les points de référence fixes sont la partie supérieure, respectivement la partie inférieure du couteau (6).

5. Dispositif de coupe selon la revendication 1, dans lequel les règles (4, 5) sont agencées de manière à pouvoir effectuer un mouvement vertical grâce à des moyens de guidage, caractérisé en ce qu'une ou plusieurs tiges filetés de réglage (13, 14) entraînée(s) par un moteur électronique (15) actionnent sur chaque règle (4, 5).

6. Dispositif de coupe selon la revendication 5, caractérisé en ce que les tiges filetées de réglage (13, 14) se vissent dans un écrou qui est attaché au châssis (18) du métier et coopèrent avec un palier axial (19) sur les extrémités externes des règles (4, 5).

7. Dispositif selon la revendication 5, caractérisé en ce que les tiges filetées de réglage (13, 14) se vissent, sur les extrémités externes des règles (4, 5), dans un écrou et coopèrent avec un palier axial (19) qui est attaché au châssis (18) du métier.

8. Dispositif selon la revendication 5, caractérisé en ce qu'un premier groupe de tiges filetées de réglages (14) est porté par la règle supérieure (4) ou la règle inférieure (5) et coopère avec un écrou qui est porté par la règle inférieure (5), respectivement la règle supérieure (4), et en ce qu'un second groupe de tiges filetées de réglage (13) est porté par des pièces reliées de manière fixe au châssis (18) du métier ou sur la règle supérieure (4) ou encore sur la règle inférieure (5) et coopère avec un écrou qui est tenu sur les extrémités externes de la règle du haut (4) ou de la règle d'en bas (5) ou encore des pièces reliées de manière fixe au châssis du métier (18).

9. Dispositif de coupe selon l'une quelconque des revendications précédentes, doté d'un processeur dispositif électronique (24), auquel des moyens de périphérie (25) sont raccordés pour introduire et afficher des données et qui reçoit des signaux de mesures des détecteurs de position électroniques et commande les moteurs électriques des tiges filetées de réglage en fonction des données introduites dans les moyens de périphérie sur la position théorique des règles et des mesures effectuées, de telle sorte que la position souhaitée des règles soit atteinte.

10. Métier à tisser à double-pièce doté d'un dispositif de coupe selon l'une quelconque des revendications précédentes.
